# EUROPÄISCHE PATENTSCHRIFT

(11) **EP 0 286 767 B1**
(45) Veröffentlichungstag und Bekanntmachung des Hinweises auf die Patenterteilung: **31.07.1991**
(21) Anmeldenummer: 87810240.9
(22) Anmeldetag: 16.04.1987
(51) Int. Cl.: D06B 15/02, D06B 15/08, D06B 1/14

(54) **Verfahren und Vorrichtung zum kontinuierlichen Aufbringen von Flotte auf eine saugfähige, kompressible Materialbahn**
Method and apparatus for continuously applying a liquid to an absorbant compressible sheet-like material web
Procédé et installation pour l'application en continu des liquides sur une matière en bande absorbante compressible

(43) Veröffentlichungstag der Anmeldung: 19.10.1988
(73) Patentinhaber: TRIATEX INTERNATIONAL, 8005 Zürich (CH)
(72) Erfinder: Schwemmer, Martin, Dr., CH-8902 Urdorf (CH); Goetz, Albert, CH-8955 Oetwill a.d. Limmat (CH); Egger, Peter, CH-6330 Cham (CH); Bors, Hans, CH-8117 Fällanden (CH)
(74) Vertreter: Seehof, Michel

(56) Entgegenhaltungen:
- DE-A- 2 207 966
- DE-A- 3 248 048
- DE-B- 1 228 915
- US-A- 3 675 621

## Beschreibung

Die Erfindung betrifft ein Verfahren zum kontinuierlichen Aufbringen von Flotte, bevorzugt von Veredlerflotte, auf saugfähige und kompressible Materialbahnen, insbesondere Faserbahnen, z.B. Textilbahnen. Sie betrifft ebenfalls Vorrichtungen zur Ausführung des Verfahrens.

Ein derartiges Verfahren und eine derartige Vorrichtung sind aus dem Dokument DE-A-3 248 048 bekannt.

Die folgenden Ausführungen beziehen sich auf den meist vorliegenden Fall der Textilfasermaterialien. Sie gelten sinngemäss auch für andere saugfähige, kompressible Bahnen, z.B. bestimmte Papiere, Schwammaterial, Kunstfaser- und Naturfaservliese, usw.

Die vorliegende Erfindung bezieht sich auf ein Verfahren, bei dem eine solche Menge an Flotte auf einmal oder nacheinander aufgebracht wird, dass die durch die Saugfähigkeit des Substrates bestimmte maximal aufnehmbare Menge nicht erreicht wird, die insgesamt aufgebrachte Menge jedoch über dem Wasserrückhaltevermögen des Substrates liegt. Verfahren, bei dem die maximal erreichbare Menge aufgebracht und der Ueberschuss wieder entfernt wird, also insbesondere das Foulardieren, gehören nicht zur Erfindung.

Es sind in der Textiltechnik eine ganze Reihe von Verfahren und Arbeitsweisen bekannt, mit deren Hilfe man Flüssigkeiten (Flotten) auf Textilgutbahnen aufbringen kann. Dabei umfasst der Begriff "Bahn" ein für Flüssigkeiten aufnahmefähiges textiles Gebilde, dessen Länge im Verhältnis zur Breite sehr gross ist, beispielsweise um das etwa 500 bis 10'000 fache, und mit einer Dicke, die meist zwischen dem Einfachen und etwa Zehnfachen des Durchmessers der Fäden beträgt, aus denen das Textilgut besteht. Der Begriff umfasst daher ausser Geweben Maschenware, andere nichtgewebte Bahnen wie Vliese sowie auch Scharen paralleler Kettfäden, die vor dem Weben geschlichtet oder beispielsweise gefärbt werden sollen. In diesen Fällen kann die Dicke der Bahn auch grösser sein.

Als Beispiele solcher Verfahren seien das Klotzen, das Pflatschen, die verschiedenen Verfahren zum Tränken, das Aufsprühen, Auflagern der Flotte mit Schwämmen, das Aufbringen von Schaum und das Bedrucken genannt; in vielen Fällen ist es erforderlich oder günstig, zunächst die Flotte im Ueberschuss aufzubringen und den Ueberschuss dann abzunehmen. Ein wichtiges Beispiel der letztgenannten Methode ist das Foulardieren, bei dem man der Textilgutbahn grundsätzlich soviel Flotte anbietet, wie sie aufnehmen möchte, und den Ueberschuss an Flotte zwischen Quetschwalzen entfernt. Es ist nicht möglich, mehr Flotte zu entfernen, als der sogenannte Wasserrückhaltewert beträgt, der nach der Norm DIN 53'814 bestimmt wird. Bei technisch vernünftigen Abquetschdrücken liegt die verbleibende Flottenmenge über diesem Grenzwert. Ohne das Abquetschen ist die aufgebrachte Flottenmenge, auch Pickup genannt, nicht regelbar.

Ein wichtiges Verfahren zum Aufbringen von Flotten, insbesondere Veredlerflotten, auf Textilgutbahnen ist seit den 70er Jahren das sogenannte "MA-Verfahren" (MA steht für Minimalauftrag), das eine gleichförmige, geregelte und Ueberschussaufträge vermeidende Imprägnierung von Textilgutbahnen mit hohen Arbeitsgeschwindigkeiten erlaubt. Es ist zusammen mit einer bevorzugten Vorrichtung z.B. in den US-A 3 862 553 und 3 822 834 beschrieben und kommt ohne Quetschwerk aus. Der Minimalauftrag ist als diejenige Flottenmenge in Gew.-% definiert, die zwischen Null und einem Wert liegt, der durch den Ausdruck (W²/150) + 40 gegeben ist, worin W das genannte Wasserrückhaltevermögen ist. Die Obergrenze liegt 10 bis 30 Gew.-% unter dem Grenzwert des abquetschbaren Ueberschusses. Das Verfahren hat sich weltweit durchgesetzt, es ist dem Fachmann bekannt, und es dürfte nicht notwendig sein, seine Vorteile aufzuzählen.

Obwohl das eben erwähnte Verfahren als "Minimalauftrags"-Verfahren bekannt wurde, kann es auch dazu dienen, grössere Flottenmengen als den eigentlichen Minimalauftrag in geregelter, gleichförmiger Weise aufzubringen. Zusammen mit dem Minimalauftrag wird diese alternative Verfahrensweise im folgenden mit der Bezeichnung "Dosierwalzenauftrag" umschrieben. Der Dosierwalzenauftrag umfasst demgemäss alle Auftragsmengen, die zwischen dem Wert von W und dem Sättigungswert des Substrates liegen.

Das Aufbringen von ca. 10 bis 25 Gew.-% von insbesondere wässrigen Flotten auf eine trockene hydrophile Textilbahn, d.h. eine solche, die nicht mehr als etwa 15 Gew.-% Feuchtigkeit enthält, ist insofern problemlos, als sich ein gleichmässiger einseitiger Auftrag in kurzer Zeit ausreichend homogen im Textilgut verteilt, und zwar auf Grund der Kapillarkräfte. Aber es kann auch beim Minimalauftrag vorkommen, dass besonders wenig faseraffine oder viskose Flotten einen ungleichmässigen oder unerwünschten einseitigen Auftrag bilden.

Im Falle höherer Auftragsmengen reicht zuweilen die verfügbare Zeit, die das bahnförmige Textilgut zwischen Auftragswerk und Trockner benötigt, zur Verteilung der Flotte nicht aus, so dass Inhomogenitäten zu beobachten sind. Aehnliche Erscheinungen treten auf, wenn die mit Flotte zu beladende Bahn bereits eine andere Flotte enthält; in diesem Falle sind die Erscheinungen der ungleichen Flottenverteilung noch ausgeprägter, weil die Flottenverteilung im Bahnmaterial vorwiegend durch Flüssig-Flüssig-Diffusion erfolgen muss, die bedeutend langsamer abläuft als eine Verteilung in den Kapillaren.

Eine gleichförmige Flottenverteilung in den eben geschilderten Fällen erzielte man bisher durch Verweilverfahren, bei denen das Bahnmaterial aufgewickelt und längere Zeit sich selbst überlassen wird. Verweilverfahren sind material-, platz- und kapitalaufwendig.

Ein anderer Weg zur gleichförmigen Flottenverteilung, der nicht zur hier betrachteten Verfahrensgruppe gehört, ist das Foulardieren. Weitere Nachteile dieses Verfahrens ausser der bereits erwähnten beschränkten Regelbarkeit des Auftrags - sind hoher und teurer apparativer Aufwand und die Erscheinung, dass bei bereits flottenhaltigen Bahnen ein Ausquetschen der ersten Flotte zusammen mit der foulardierten zweiten Flotte eintritt.

Es ist beim Schlichten von Kettfadenscharen auch schon vorgeschlagen worden, die mit Schlichte versehene Kettfadenschar, die eine flache Materialbahn im Sinne der Erfindung bildet, durch ein Walzenquetschwerk zu leiten. Sofern man dadurch eine Egalisierung erzielt, so ist das Quetschen ein nicht regelbarer Vorgang, und es werden in der Regel Anteile der Schlichte ausgequetscht, die in der Kettfadenschar verbleiben sollen.

Die Erfindung hat sich nun zum Ziel gesetzt, die oben geschilderten Nachteile zu beseitigen und ein Verfahren zu schaffen, das es auf einfache Weise gestattet, die auf ein aufnahmefähiges Bahnmaterial aufgebrachten Flotten in diesem gleichförmig zu verteilen, wobei die Verteilwirkung geregelt werden kann und kein Abquetschen von Flotte auftritt.

In der CH-A 530 230 wird beiläufig erwähnt, dass die gleichmässige Durchsetzung des Textilgutes mit der Veredlerflotte in besonders ungünstigen Fällen durch besondere Massnahmen, u.a. durch mechanische Massnahmen wie Quetschwerke, gefördert werden kann. Bei der genannten Literaturstelle handelt es sich aber ausschliesslich um den Minimalauftrag, bei dem in ungünstigen Fällen der Flottenverteilung die Anwendung von Quetschwerken die Verteilung beschleunigen kann. Versuche haben aber ergeben, dass die Gleichförmigkeit der Verteilung ein dem Minimalauftrag eigenes Merkmal ist und daher die Anwendung der Quetschwerke auf die gleichmässige Verteilung von Flottenmengen, die einen abquetschbaren Ueberschuss umfassen, nicht übertragen werden kann.

Quetschwerke bestehen aus einem zusammenwirkenden Walzenpaar, bei dem mindestens die eine Walze eine gummielastische Oberfläche besitzt oder ganz aus Gummi besteht. Die Materialbahn wird zwischen den beiden Walzen hindurchgeleitet und eingeklemmt. Eine Quetschwirkung kommt dadurch zustande, dass die beiden Walzen gegeneinander gedrückt werden, wobei sich die elastische Oberfläche der Gummiwalze abplattet und dadurch eine Quetschwirkung ausgeübt wird. Eine Regelung des Quetscheffektes ist, ganz analog zum Foulard, nur in sehr engen Grenzen möglich. Es wurde gefunden, dass ein solches Quetschwerk für die Zwecke der Erfindung nicht geeignet ist.

Es wurde nun überraschenderweise gefunden, dass es zwecks gleichförmiger Verteilung von Flotte in der Materialbahn darauf ankommt, die mit Flotte versehene, in ein Egalisierwerk einlaufende Materialbahn um einen bestimmten, festzulegenden Betrag, bezogen auf den Zustand vor dem Egalisierwerk, zu komprimieren, um das Ziel der Erfindung zu erreichen, und dass dieser Betrag in erster Linie eine Funktion des Flottengehaltes der Materialbahn, aber auch deren Struktur ist, wobei dieses Kompressionsverhältnis demgemäss regelbar sein muss. Es ist klar, dass dieser Befund mit einem einfachen Quetschwerk, bei dem stets eine relativ hohe, praktische nicht regelbare Quetschwirkung auftritt, nicht verwirklicht werden kann.

Die Wirkung der genannten regelbaren Kompression ist diejenige, dass im Inneren der Materialbahn lediglich eine Umverteilung der Flotte stattfindet, insbesondere dadurch, dass Fasern oder Faserbereiche, die überschüssige Flottenmengen enthalten, in innige Berührung mit solchen Bereichen gebracht werden, an denen ein Flottenunterschuss herrscht, ohne dass ein Ausquetschen von Flotte aus der Materialbahn auftritt.

Das erfindungsgemässe Verfahren bildet nun den Gegenstand des ersten unabhängigen Patentanspruches, und besondere Ausgestaltungen sind in abhängigen Ansprüchen definiert. Zur Verfahrensdurchführung besonders geeignete Vorrichtungen werden in weiteren unabhängigen Ansprüchen beansprucht.

Die Erfindung stellt ein neues, universelles Konzept dar, das eine schnelle, gleichförmige und regelbare Imprägnierung mit Flotte erbringt und jedem beliebigen Auftragsverfahren nachgeschaltet werden kann, dessen Gleichförmigkeit unzureichend ist. Grosse Vorteile bringt das neue Verfahren bei der Sprühtechnik, die an sich elegant ist, aber stets einen ungleichförmigen Auftrag zur Folge hat. Eine bevorzugte Anwendung der Erfindung besteht in Verbindung mit dem Dosierwalzen-Auftragsverfahren.

Die Kompression der Materialbahn im Egalisierwerk wird dadurch erreicht, dass die Bahn durch einen Spalt geleitet wird, dessen Dicke zwischen Null und der Dicke der ins Egalisierwerk einlaufenden Bahn eingestellt wird. Die Einstellung der Dicke des Spaltes hängt von mehreren Faktoren ab, wobei als Ziel stets die blosse Umverteilung, d.h. Egalisierung, von Flotte im Inneren der Materialbahn gelten muss. Die wichtigsten Faktoren sind die Kompressibilität der flottenhaltigen Bahn, ihre Dicke vor dem Einlaufen ins Egalisierwerk, sowie der Gehalt an Flotte. Weitere Faktoren sind die physikalischen Eigenschaften von Flotte und Materialbahn sowie der Grad an Ungleichmässigkeit des Flottenauftrags.

In der Praxis ist es nicht erforderlich, alle diese Faktoren zu kennen. Es ist hauptsächlich notwendig, das Egalisierwerk so zu fahren, dass auf die Dauer keine Flotte am Egalisierspalt ausgequetscht wird. Ein kurzzeitiges Auftreten ausgequetschter Flotte ist normal, denn ein stellenweiser Flottenüberschuss gehört zum Wesen der Ungleichförmigkeit des Auftrags. Dieses kurzzeitige Auftreten von ausgedrückten Ueberschüssen kann mit Vorteil als Stellgrösse zur Regelung der Spaltdicke benutzt werden, wie weiter unten noch zu beschreiben ist.

Es ist in der Regel erforderlich, vor dem Egalisierwerk die Flottenmengen pro Flächen- oder Gewichtseinheit der Materialbahn zu messen und mit den Sollwerten zu vergleichen, damit die gewünschte Menge an aufzubringender Flotte in der Materialbahn erzielt und konstant gehalten werden kann. Für grobe Ergebnisse genügt eine Messstelle, nämlich zwischen Auftragswerk und Egalisierwerk; in diesem Fall muss das Flächengewicht der unbehandelten Bahn eingegeben werden. Genauere Ergebnisse erhält man, wenn man die Daten der unbehandelten Bahn ebenfalls laufend misst. Auch kann man zusätzlich das Gewicht der Materialbahn nach der Egalisierung messen, wodurch eine Stellgrösse zur Regelung der Wirkung des Egalisierwerkes geliefert wird. Dies wird weiter unten noch beschrieben.

Die Messung dieser Daten ist an sich bekannt und kann durch Strahlen- oder Wellenabsorption erfolgen.

Beim erfindungsgemässen Verfahren wird die zu imprägnierende Textilbahn zunächst wie üblich durch ein Lieferwerk gefördert. Dieses besteht entweder aus zwei Walzen mit Walzenspalt, durch den die Textilbahn geführt ist, wobei mindestens eine Walze angetrieben wird, oder aus einer zu mindestens 180° umschlungenen, angetriebenen Walze mit rutschfester Oberfläche. Danach gelangt die Bahn entweder direkt oder über Leit-, Ausgleichs-und/oder Ausbreitwalzen ins Flottenauftragswerk.

Das bevorzugte Flottenauftragswerk, das auch doppelt oder mehrfach vorhanden sein kann, d.h. die Dosierwalzen-Auftragsvorrichtung, ist entweder die aus der genannten US-A 3 862 553 bekannte MA-Auftragsvorrichtung oder aber deren Neuentwicklung, die einen Gegenstand der EU-A-0137089 bildet. Aus der Offenbarung dieser beiden Veröffentlichungen geht die Konstruktion der Vorrichtungen und deren Funktionen sowie das Betriebsverfahren in allen Einzelheiten hervor.

Das erfindungsgemässe Verfahren kann auch mit anderen Auftragswerken durchgeführt werden, die dem Fachmann bekannt sind. Das Foulardieren mit Abquetschen des Flottenüberschusses kommt nicht in Betracht. Die gewählte Auftragsmethode kann einen ungleichmässigen Auftrag liefern, wobei aber konstant streifige Ungleichmässigkeiten über die Länge oder Breite zu vermeiden sind.

Der im Egalisierwerk erforderliche Spalt kann auf verschiedene Weise verwirklicht werden. Normalerweise wird der Spalt zwischen zwei Walzen eingestellt, von denen die eine mit einer gummielastischen Oberfläche versehen sein oder ganz aus Gummi bestehen soll. Diese Walze ist angetrieben. Die andere Walze soll eine härtere Oberfläche aufweisen und kann ebenfalls angetrieben sein.

Zur Einstellung des Walzenspaltes wird die eine Walze der anderen genähert. Dies geschieht am besten mit einem Schraubenspindelantrieb. Es sind bevorzugt zusätzliche Vorrichtungen vorhanden, um die eine Walze rasch von der anderen abzuheben, damit Bahnrisse beim Einlaufen von Nähten oder anderen Dickstellen verhindert werden. Diese Schnellabhebung kann durch einen beispielsweise hydraulisch betätigten Kniehebelmechanismus bewirkt werden. Dem Fachmann sind derartige Konstruktionen bekannt.

Es ist vorteilhaft, wenn die harte Walze mit Mitteln zur Heizung oder Kühlung versehen ist. Es können Einrichtungen vorgesehen sein, um die Bahn von aussen mit Dampf zu beaufschlagen, um bei geheizter Walze eine Flottenverdampfung zu vermeiden.

Der Spalt kann auch durch zwei feste Flächen gebildet werden, die sich in geringem Abstand gegenüberstehen und bevorzugt mit einem elastischen Belag versehen sind, dessen Oberfläche einen niedrigen Reibungskoeffizienten aufweist.

Es können auch mehrere Egalisierwerke nacheinander vorgesehen sein.

Bei Egalisierwerken mit Walzen können diese in jeder beliebigen Anordnung eingebaut werden; die Ebene, in der die beiden Walzenachsen liegen, kann also horizontal, vertikal oder beliebig geneigt sein. Die Bahn kann auch eine oder beide Walzen in einem beliebigen Winkel umschlingen.

Nach Verlassen des Egalisierwerkes wird die Materialbahn wie üblich weiterbehandelt, indem sie in der Regel in einen kontinuierlich arbeitenden Trockner überführt wird, insbesondere einen Spannrahmen. Dieser ist in bekannter Weise mit den üblichen Hilfseinrichtungen ausgestattet. Schliesslich wird die Bahn aufgewickelt.

Die Erfindung ermöglicht es nun, Ungleichförmigkeiten zu beseitigen, die bei der Anwendung der bekannten Auftragsverfahren oft beobachtet wurden und die man bisher entweder in Kauf nehmen oder durch Ausweichen auf andere, kompliziertere Verfahren umgehen musste. Ausserdem können jetzt zwei oder mehrere Flotten nacheinander aufgetragen werden, die in Mischung nicht beständig sind und im Bahnmaterial selbst vermischt und gleichförmig verteilt werden.

Sie ermöglicht es weiterhin, einen kontrollierten, konstanten Flottenauftrag unabhängig von der Warengeschwindigkeit zu erzielen.

In der Zeichnung sind besondere Ausführungsformen der erfindungsgemässen Vorrichtung als Beispiel gezeigt, die nun besprochen werden sollen. Aus dieser Beschreibung werden auch Verfahrenseinzelheiten hervorgehen.

In der Zeichnung stellen dar:
- FIG. 1: eine allgemeine Ausführungsform der Vorrichtung,
- FIG. 2: eine Variante der in FIG. 1 gezeigten Vorrichtung,
- FIG. 3: eine weitere Ausführungsform des Egalisierwerkes gemäss FIG. 1, und
- FIG. 4: eine Ausführungsform eines Teiles der Vorrichtung gemäss FIG. 1, wobei eine Dosierwalzen-Auftragsvorrichtung gezeigt ist.

Alle Figuren sind grob schematisch ausgeführt und sollen in erster Linie den Bahnverlauf des Textilgutes und die einzelnen Vorrichtungselemente zeigen. Gleiche Bezugszeichen bedeuten gleiche bzw. funktionsäquivalente Bestandteile.

Eine bevorzugte Ausführungsform der erfindungsgemässen Vorrichtung ist in FIG. 1 ganz schematisch dargestellt. Hilfseinrichtungen wie Umwälz- und Speisepumpen, Flottenbehälter, Maschinenrahmen, Motoren, Steuer- und Regelgeräte sind nicht bzw. nicht im Detail dargestellt; sie sind dem Fachmann bekannt.

Die Vorrichtung weist zunächst ein Lieferwerk auf, das durch die Walze 12 schematisch dargestellt ist. Die zugeführte Textilbahn 20, die z.B. von einer Kaule 18 kommt, umschlingt die angetriebene, mit rutschfestem Belag versehene Lieferwalze 12 mit etwa 220°. Sie gelangt dann zum Bahnspannungsausgleich über eine Umlenkwalze 11 an eine Tänzerwalze 10. Die Bahn 20 durchsetzt die berührungsfrei die Bahndicke messende und das Quadratmetergewicht anzeigende Messapparatur 28, 28ʹ, und dann wird sie gegebenenfalls einer Gruppe von Bogenwalzen 24 zugeführt, die zur Glättung des Textilmaterials und zum Ausstreichen von Falten dienen. Sie sind in der Regel bei Maschenware erforderlich, bei festeren Stoffen wie Hemdenstoff meist entbehrlich.

Die Materialbahn 20 gelangt dann zum Auftragswerk 22, das beliebig ausgestaltet sein kann und einen mehr oder weniger gleichförmigen kontrollierten Flottenauftrag bewirkt, dessen Menge zwischen dem Wert des Wasserrückhaltevermögen des Substrates, bestimmt nach DIN 53'814 (entsprechend ASTM-D2402-65T oder SNV 98592), und dem Sättigungswert liegt. Es kann eine Walzen-, Schaum- oder Sprüheinrichtung u.a. sein.

Die Vorrichtung 22 kann auch mehrfach vorhanden sein, wenn es günstig oder erforderlich ist, Teilflotten aufzutragen, z.B. beim Reaktivfärben.

Das Egalisierwerk 30, in das die Materialbahn 20 dann einläuft, besteht aus zwei zusammenwirkenden, mit gleicher Oberflächengeschwindigkeit wie diejenige der Materialbahn angetriebenen Walzen 32 und 34, deren Achsen in der gleichen senkrechten Ebene liegen und die den gleichen Durchmesser haben. Die obere Walze 32 ist ortsfest gelagert, während die untere Walze 34, die einen Gummibelag 35 aufweist, mit Hilfe des pneumatischen, hydraulischen oder elektrischen Antriebs 36 gehoben und gesenkt werden kann. Die beiden Walzen können natürlich auch vertauscht werden.

Weiterhin ist ein Flottenfühler 40 vorhanden, der in den freien Raum vor dem Spalt 41 der Walzen 32, 34 und seitlich von der Bahn 20 hineinragt. Er hat die Aufgabe, aus der Bahn ausgedrückte, momentane, sich als kleine Wülste darstellende Flottenanteile abzufühlen. Der Niveaufühler 40 kann beliebig ausgebildet sein. Er kann beispielsweise das Niveau durch Oberflächenberührung abfühlen, er kann auf der Grundlage elektrischer, magnetoelektrischer (Hall-Effekt) oder reflektorischer Grössen (Licht wie Infrarot oder Laserlicht, anderer Strahlen wie Beta- oder Gammastrahlen, weiche Röntgenstrahlung, Korpuskularstrahlung) arbeiten. Er ist bevorzugt so konstruiert und angeordnet, dass er periodisch über die Breite der Bahn 20 eine Abfühlung vornimmt, z.B. mit einer Abtastfrequenz von einigen Hertz. Wesentlich ist nur, dass der Fühler 40 ein Signal liefert, das eine eindeutige Information überdas Vorhandensein von Flüssigkeit an einer beliebigen Stelle vor dem Walzenspalt 41 darstellt.

Die Bahn 20 gelangt dann in den Trockner 46 und wird auf dem Wickel 16 aufgerollt.

Anstelle einer wirklichen Materialbahn 20 können auch ein- oder mehrlagige Fadenscharen, z.B. Kettfadenscharen, eingesetzt werden.

Weiterhin sind Stell- und Regelvorrichtungen zum Erreichen des erfindungsgemässen Zieles vorhanden. In der Auftrags-Regelvorrichtung 50 mit dem Stellglied 52 wird die von der Auftragsvorrichtung 22 aufzubringenden Flottenmenge eingestellt und konstant gehalten. Die dazu nötigen Informationen über das Flächengewicht der Materialbahn kommen über die Leitungen 54 und 56 von den Flächengewichts-Messapparaten 28, 28ʹ bzw. 26, 26ʹ. Diese Apparaturen sind dem Fachmann bekannt und arbeiten im allgemeinen auf der Grundlage von Strahlenabsorptionen. Ueber die Leitung 58 gehen die entsprechenden Stellbefehle an die Auftragseinheit 22.

Der Flüssigkeitsdetektor 40 liefert ein Messignal über die Leitung 62 an die Egalisier-Regelvorrichtung 60, die über die Leitung 64 einen Steuerbefehl an den Motor 36 für die Walzeneinstellung gibt. Die Regeleinheiten 50 und 60 können miteinander verbunden sein.

Die Walze 32 kann mit Einrichtungen zum Heizen oder Kühlen ausgerüstet sein; dies ist durch die Schlange 33 angedeutet. Weiterhin kann eine Dampfhaube 37 vorgesehen sein, durch welche Wasserdampf in den Raum oberhalb der Walze 32 eingeführt werden kann.

Der Hub- und Senkmotor 36 ist so eingerichtet, dass er die Walze 34 so heben kann, dass ein Spalt 41 von definierter Dicke mit der Walze 32 gebildet wird. Ausserdem ist eine nicht dargestellte Möglichkeit vorgesehen, die Walze 34 sehr schnell um ca. 5 mm abzusenken. Dies ist dann nötig, wenn der zusätzlich vorhandene gegebenenfalls berührungslos arbeitende Dickenfühler 82, der über die Leitung 84 mit der Steuereinheit 60 verbunden ist, eine Dickstelle in der Bahn 20 entdeckt. Die dicke Stelle kann dann ohne Gefahr eines Bahnrisses den vergrösserten Walzenspalt 41 passieren.

FIG. 2 zeigt eine andere Ausführungsform des Egalisierwerkes sehr schematisch in Seitenansicht. Die beiden Egalisierwalzen 32 und 34, letztere mit der Gummischicht 35, liegen in der gleichen horizontalen Ebene. Der Stellmotor 36 stellt die Spaltbreite durch waagrechtes Verschieben der Walze 34 ein, so dass keine Vorkehrungen getroffen werden müssen, das Gewicht der Walze zu neutralisieren.

Schliesslich zeigt FIG. 3 ebenfalls schematisch eine Ausführungsform mit walzenfreiem Egalisierspalt. Er wird zwischen einem festen Formstück 32A und einem um die Achse 39 schwenkbaren, beweglichen Formstück 34 gebildet, dessen Wirkfläche, die in Berührung mit der Materialbahn 20 kommt, mit einer Gummischicht 35 belegt ist. Alle Oberflächen, über die die Bahn 20 läuft, sind mit einem Antifriktionsbelag versehen. Der Egalisierspalt befindet sich im unteren Bereich der Formstücke 32A, 34A.

In FIG. 4 ist schematisch eine bevorzugte Auftragseinheit 22, namlich die bereits erwähnte Dosierwalzenvorrichtung, in Seitenansicht gezeigt.

Die hier verwendete Dosierwalzenvorrichtung ist eine Entwicklung der Anmelderin und in allen Einzelheiten in der EP-A 0 137 089 beschrieben und dargestellt. Diese Beschreibung soll daher hier nicht vollständig wiederholt werden.

In einen Trog 70, der teilweise mit Flotte gefüllt ist, taucht die Dosierwalze 72 ein und wird im Sinne des eingezeichneten Pfeiles angetrieben. Ueber die Oberfläche der Dosierwalze 72 wird die Materialbahn 20 streifend geführt; im allgemeinen ist die Geschwindigkeit der Bahn grösser als die Umfangsgeschwindigkeit der Dosierwalze 72.

Oberhalb und kurz vor der Dosierwalze 72, in Bahnlaufrichtung gesehen, ist eine absenkbare, antreibbare Gegenwalze 78 angeordnet.

Diese Tangentialwalze 78, die mit Gummi belegt ist, lässt sich mittels des Motors 80 in Richtung auf die Oberfläche der Dosierwalze 72 sowie in Gegenrichtung verstellen. Sie dient dazu, die Materialbahn zu öffnen und sie in gebundener Warenführung auf die Dosierwalze zu überführen. Dabei können Walzenspalte eingestellt werden, die kleiner sind als die normale Dicke der Materialbahn Man erhält so u.a. eine präzisere Abnahme des von der Dosierwalze herangeführten Flottenfilms. Die Rakel 74 und 76 dienen zur Reinigung der Dosierwalze.

Mit der Leitung 58 ist der Regelantrieb 59 der Dosierwalze, deren Umfangsgeschwindigkeit die in der Zeiteinheit aufbringbare Flottenmenge bestimmt, mit der Regeleinheit 50 verbunden.

Die Anlage arbeitet wie folgt:
Der auf die Bahn 20 aufgebrachte Flottenauftrag wird als Differenz der Messwerte der Messfühler 28, 28ʹ und 26, 26ʹ laufend überwacht. Dabei sorgen entsprechende Konstruktionen der Fühler dafür, dass die Messwerte ständig über die Breite der Bahn gemittelt werden, um Ungleichförmigkeiten des Auftrags zu kompensieren Wenn der Istwert des Auftrages den Sollwert, eingestellt am Steller 52, überschreitet oder unterschreitet, so sorgt der Regler 50 für eine entsprechende Korrektur.

Die mit Flotte imprägnierte Materialbahn 20 wird um die obere Walze 32 des Egalisierwerkes herum und in den Spalt 41 mit der unteren Egalisierwalze 34 geführt. Sie gelangt dann in den Trockner 46, z.B. einen Spannrahmen, und wird schliesslich auf der Kante 16 aufgerollt.

Die Dicke des Walzenspaltes 41 wird durch den Stellmotor 36 auf den vorbestimmten, in der Steuervorrichtung 60 für das jeweilige Substrat und die Flottenmenge gespeicherten, empirisch bestimmten Wert eingestellt. Sodann sorgt die Steuereinheit 60 dafür. dass die Dicke des Walzenspaltes nach und nach verringert wird, bis durch die ständig erhöhte Kompression der Materialbahn die ersten kleinen Anteile an Flotte vor dem Walzenspalt 41 austreten und nicht sofort wieder verschwinden. Dieser Zustand wird durch den Flüssigkeitsdetektor 40 abgefühlt und der Steuereinheit 60 gemeldet, die eine leichte Vergrösserung der Dicke des Walzenspaltes veranlasst. Das kurzzeitige Erscheinen und Verschwinden austretender Flottenanteile zeigt den Optimalbetrieb der Egalisierung an.

Bei Ausbleiben von ausgedrückten Flottenanteilen handelt es sich um einen Auftrag mit nicht abquetschbarer Flottenauflage. Dies wird der Steuereinheit 60 von der Auftragsteuerung 50 mitgeteilt. In diesem Falle wird der Motor 36 veranlasst, die Spaltdicke auf einen festen Wert einzustellen, der einprogrammiert ist und beispielsweise 60 oder 80 % der Materialbahndicke beträgt. Man kann für solche Flottenauflagen durch wenige Versuche empirisch bestimmen, welches die zur Egalisierung erforderliche optimale Dicke des Spaltes ist. Wenn es sich darum handelt, viskosere oder wenig substrataffine Flotten zu verteilen, ist eine Erwärmung günstig. Dazu ist die Walze 32 beheizbar ausgestaltet. Damit beim Heizen der Materialbahn kein Flottenlösungsmittel verdampft, kann gleichzeitig durch die Haube 37 Dampf oder ein Dampf-Luft-Gemisch auf die Materialbahn geblasen werden.

Die erfindungsgemässe Vorrichtung und auch das Verfahren können im Rahmen des Beanspruchten geändert und modifiziert werden. Beispielsweise kann der Motor 36, der die Stellung der Andrückwalze 34 des Egalisierwerkes bestimmt, auf die Walzenverstellung über eine Uebersetzung zwecks noch feinerer Verstellung wirken. Auch kann beispielsweise zwischen dem Auftragswerk 22 und dem Egalisierwerk 30 eine Verweilstrecke (nicht gezeigt) eingeschaltet werden.

Das Material der Walzen des Egalisierwerkes soll nachgiebig elastisch sein, wobei die eine Walze härter als die andere ist. Normalerweise arbeitet eine Stahlwalze gegen eine Gummiwalze. Auch haben sich Schwammgummiauflagen der Walzen als geeignet erwiesen.

Die erfindungsgemässe Vorrichtung gestattet beispielsweise die Durchführung folgender Ausrüstungsverfahren an Textilgut, wobei die Zusammensetzung der erforderlichen Flotten dem Fachmann bekannt ist:
Bügelfreiausrüstung,
Schrumpffestmachen,
Versteifen,
Färben, insbesondere Pigmentfärben und Reaktivfärben und Thermosolfärben,
Schlichten, auch Kettfadenschlichten,
Weichmachen,
Hydrophobmachen,
Wassertropfenfestmachen,
Verrottungsfestmachen,
Schmutzabweisendmachen,
Oleophobmachen,
Knitterfestausrüstung,
Glanzausrüstung (Chintz),
Flammfestausrüstung,
Antistatischausrüsten,
Filzfreimachen,
Mottenechtausrüstung,
Karbonisieren,
Dekatieren,
Effektausrüsten.

Es kann sich dabei um Flotten mit wässrigen, wässrig/organischen oder auch rein organischen Lösungsmitteln bzw. Dispersionsmitteln handeln.

## Patentansprüche

1. Verfahren zum kontinuierlichen, geregelten Aufbringen von Flotte auf eine saugfähige, kompressible Materialbahn, bei dem mindestens eine Flotte in Mengen appliziert wird, die zwischen dem Wert des Wasseraufnahmevermögens und dem Sättigungswert der Materialbahn liegen und der Flottenauftrag anschliessend egalisiert wird, dadurch gekennzeichnet, dass die flottenhaltige Materialbahn in ein Egalisierwerk geleitet wird, in dem die Materialbahn in einem Spalt vorübergehend auf eine vorbestimmte, regelbare Dicke komprimiert wird, die kleiner ist als die Dicke der Materialbahn vor dem Egalisierwerk, und dass im Egalisierwerk der Materialbahn weder Flotte zugeführt noch entnommen wird, derart, dass die Flottenmenge in der Materialbahn vor und nach dem Egalisierwerk im wesentlichen die gleiche ist.

2. Verfahren nach Anspruch 1, dadurch gekennzeichnet, dass die genannte Flotte als Gesamtflotte oder nacheinander in Form von zwei oder mehreren Teilflotten aufgebracht wird.

3. Verfahren nach Anspruch 1 oder 2, dadurch gekennzeichnet, dass die Flottenmenge in der Materialbahn vor dem Egalisierwerk durch Differenzbestimmung der Flächengewichte der Materialbahn vor und nach jedem Auftrag ermittelt wird, dass der so erhaltene Istwert mit einem Sollwert verglichen wird, und dass die Auftragsmenge nachgeregelt wird, bis Istwert und Sollwert übereinstimmen.

4. Verfahren nach Anspruch 3, dadurch gekennzeichnet, dass die Messwerte der Flächengewichte über die Breite der Materialbahn laufend ausgemittelt werden.

5. Verfahren nach einem oder mehreren der vorstehenden Ansprüche, dadurch gekennzeichnet, dass der Spalt im Egalisierwerk auf einen Wert eingestellt wird, der zwischen nahezu Null und der Dicke der ins Egalisierwerk einlaufenden, flottenbeladenen Materialbahn liegt.

6. Verfahren nach einem oder mehreren der vorstehenden Ansprüche, dadurch gekennzeichnet, dass der Spalt im Egalisierwerk gegen eine erste, ortsfeste Walze durch regelbare Annäherung bzw. Entfernung einer verstellbaren Walze gegen eine zweite, ortsfeste Walze konstant gehalten wird, wobei mindestens eine Walze drehend angetrieben wird.

7. Verfahren nach Anspruch 5, dadurch gekennzeichnet, dass bei laufender Materialbahn die Spaltdicke so eingestellt und geregelt wird, dass sich aus der Materialbahn vor dem Spalt erste Flottenanteile ausscheiden, und dass die Spaltbreite dann soweit vergrössert wird, dass diese Flottenanteile gerade wieder verschwinden.

8. Vorrichtung zum kontinuierlichen, geregelten Aufbringen von Flotte auf eine saugfähige, kompressible Materialbahn, mit einer Bahnabrollung, einem Förderwerk für die Materialbahn, mit mindestens einem Flottenauftragswerk, einem Bahntrockner und einer, Bahnaufwicklung, dadurch gekennzeichnet, dass nach dem bzw. dem letzten Flottenauftragswerk, in Bahnlaufrichtung gesehen, mindestens ein Egalisierwerk für den Flotteninhalt der Bahn angeordnet ist, das als egalisierend wirksamen Bestandteil einen zwischen zwei festen oder beweglichen Flächen gebildeten Spalt aufweist, wobei eine Fläche zwecks Einstellung und Regelung der Spaltdicke gegen die andere Fläche verstellbar ist.

9. Vorrichtung nach Anspruch 8, dadurch gekennzeichnet, dass im Egalisierwerk zwei Walzen angeordnet sind, von denen mindestens eine angetrieben ist, und dass eine Walze gegen die andere verstellbar gelagert ist und die Walzen damit zusammen den Egalisierspalt bilden.

10. Vorrichtung nach Anspruch 8, dadurch gekennzeichnet, dass im Egalisierwerk zwei Formstücke angeordnet sind, deren einander zugekehrte Innenflächen sich in Laufrichtung der Materialbahn unter Bildung des Egalisierspaltes annähern, dass das eine Formstück ortsfest montiert und das andere gegen das erste Formstück bewegbar ist, wodurch die Spaltdicke einstellbar ist, und dass alle mit der Materialbahn in Berührung kommenden Flächen mit einem reibungsvermindernden Belag versehen sind.

11. Vorrichtung nach Anspruch 8, dadurch gekennzeichnet, dass vor dem Egalisierspalt, in Materiallaufrichtung gesehen, ein Flüssigkeitsfühler angebracht ist, der zur periodischen Abtastung des Zustandes vor dem Spalt über die Breite des Spaltes eingerichtet ist.

12. Vorrichtung nach Anspruch 9, dadurch gekennzeichnet, dass die eine Walze mit Mitteln zum Heizen oder Kühlen versehen ist.

13. Vorrichtung nach Anspruch 11, dadurch gekennzeichnet, dass eine Regelvorrichtung vorgesehen ist, mit der der Flüssigkeitsfühler und der Stellantrieb der bewegbaren einen Spaltfläche verbunden sind.

14. Vorrichtung nach einem der Ansprüche 8 bis 13, dadurch gekennzeichnet, dass zwei Organe zur Messung des Flächengewichtes der Materialbahn vorhanden sind, von denen das eine vor dem bzw. vor dem ersten Flottenauftragswerk und das andere nach dem bzw. dem letzten Flottenauftragswerk angeordnet ist.

15. Vorrichtung nach einem der Ansprüche 8 bis 14, dadurch gekennzeichnet, dass vor dem bzw. dem ersten Flottenauftragswerk eine Reihe von Ausbreit- und Breithaltewalzen für die Materialbahn angeordnet ist.

## Claims

1. A method for the continuous and controlled application of a liquid to an absorbent and compressible material web, comprising the application of an amount of at least one treating liquor which is comprised between the value of water absorption capacity and the saturation value of the material web, and the subsequent equalizing of the applied liquor within the web, characterized by the fact that the liquor containing material web is passed into an equalizer device wherein the material web is temporarily compressed in a slot to a predetermined, controllable thickness which is less than the thickness of the material web before the equalizer device, and that no liquor is applied to nor removed from the material web within the equalizer device, so that the amount of liquor in the material web is essentially the same before and after the equalizer device.

2. The method of claim 1, characterized by the fact that said liquor is applied in one step as a total or subsequently as two or more partial liquors.

3. The method of claim 1 or 2, characterized by the fact that the amount of liquor within the material web is detected upstream of the equalizer by differential determination of the weight per unit area of the material web before and after every application, the thus obtained actual value being compared with a setting value, and the liquor amount is readjusted until actual and setting values are identical.

4. The method of claim 3, characterized by the fact that the actual values of the weight per unit area are continuously averaged over the width of the material web.

5. The method of one or more of the preceding claims, characterized by the fact that the slot of the equalizer is adjusted to a value comprised between near to zero and the thickness of the liquor containing material web entering the equalizer.

6. The method of one or more of the preceding claims, characterized by the fact that the slot of the equalizer is kept constant against a first, stationary roller by controlled approach or withdrawal of a movable roller to or from, respectively, a second, stationary roller, at least one roller being positively driven for rotation.

7. The method of claim 5, characterized by the fact that the slot thickness is adjusted and controlled during the advance of the material web in such a manner that first liquor portions separate from the material web in front of the slot, and that the slot thickness is then augmented to such an extent that these liquor portions just disappear.

8. An apparatus for the continuous and controlled application of liquor to an absorbent, compressible material web, comprising unwinding means, material web advancing means, at least one liquor application device, a web dryer means, and web take-up means, characterized by the fact that at least one equalizer device for the liquor content of the web is provided downstream of the or the last liquor application device, said equalizer device having a slot formed between two solid or moving surfaces as an effective element for equalizing, one of said surfaces being adjustable against the other for adjusting and controlling the slot thickness.

9. The apparatus of claim 8, characterized by the fact that the equalizer device contains two rollers one of them being driven for rotation, and that one roller is journalled for adjustment against the other, both rollers thus forming an equalizing nip.

10. The apparatus of claim 8, characterized by the fact that the equalizer device comprises two shaped parts whose facing inner surfaces are approaching in the advancing direction of the material web, thus forming the equalizing slot, one of said shaped parts being stationary and the other being movable against the first part thus allowing the adjustment of the slot thickness, all surfaces coming into contact with the material web having an antifrictional coating.

11. The apparatus of claim 8, characterized by the fact that a liquid sensor is mounted in front of the equalizing slot, seen in the advancing direction of the web, said sensor being designed for periodically sensing the condition in front of the slot and along its width.

12. The apparatus of claim 9, characterized by the fact that one of the rollers comprises heating or refrigerating means.

13. The apparatus of claim 11, characterized by the fact that it comprises a control device connected to the liquid sensor and the actuating drive of the movable one slot surface.

14. The apparatus of any one of claims 8 to 13, characterized by the fact that it comprises two means for measuring the weight per unit area of the material web, one of them being mounted upstream of the or the first liquor application device, and the other downstream of the or the last liquor application device.

15. The apparatus of any one of claims 8 to 14, characterized by the fact that it comprises an array of spreading and expander rollers for the material web before the or the first liquor application device.

## Revendications

1. Procédé pour l'application en continu et contrôlée de liquide sur une matière en bande absorbante et compressible, comprenant l'application d'une quantité d'au moins un liquide qui se situe entre la valeur de la capacité d'absorption d'eau et la valeur de saturation de la matière en bande, et l'égalisation subséquente des liquides appliqués, caractérisé en ce que la bande de matière est passée dans un dispositif d'égalisation dans lequel la bande est passagèrement comprimée dans une fente à une épaisseur prédéterminée et réglable, cette épaisseur étant plus petite que l'épaisseur de la bande avant le dispositif d'égalisation, et qu'il n'y a pas d'addition ni d'enlèvement de liquide de la bande dans le dispositif d'égalisation, de manière à maintenir substantiellement la même quantité de liquide dans la bande de matière avant et après le dispositif d'égalisation.

2. Procédé selon la revendication 1, caractérisé en ce que le dit liquide est appliqué en totalité en une seule fois, ou sous forme de deux ou plusieurs liquides partiels.

3. Procédé selon la revendication 1 ou 2, caractérisé en ce que la quantité de liquide dans la bande de matière avant le dispositif d'égalisation est déterminée par la différence du poids par unité de surface de la bande avant et après chaque application de liquide, par comparaison de la valeur mesurée avec une valeur de consigne, et que la quantité appliquée est ajustée jusqu'à identité entre valeur mesurée et valeur de consigne.

4. Procédé selon la revendication 3, caractérisé en ce que les valeurs du poids par unité de surface sont continuellement homogénéisées sur la largeur de la bande.

5. Procédé selon l'une ou plusieurs des revendications précédentes, caractérisé en ce que la fente du dispositif d'égalisation est réglée à une valeur comprise entre près de zéro et l'épaisseur de la bande de matière chargée de liquide et entrant dans le dispositif d'égalisation.

6. Procédé selon l'une ou plusieurs des revendications précédentes, caractérisé en ce que la fente du dispositif d'égalisation est maintenue constante contre un premier cylindre stationnaire par l approche ou le retrait d'un cylindre mobile par rapport à un second cylindre stationnaire, au moins un de ces cylindres étant entraîné en rotation.

7. Procédé selon la revendication 5, caractérisé en ce que l'épaisseur de la fente est ajustée et réglée pendant l'avance de la bande de matière de telle façon qu'il y a dégagement de premières parties du liquide avant la fente, et que l'épaisseur de la fente est ensuite augmentée jusqu'à ce que ces parties de liquide disparaissent.

8. Dispositif pour l'application en continu et contrôlée de liquide sur une bande de matière absorbante et compressible, comprenant un dispositif de déroulement de la bande, un dispositif d'avancement de la bande, au moins un dispositif d'application de liquide, un séchoir pour la bande, et un dispositif d'enroulement de la bande, caractérisé en ce qu'au moins un dispositif d'égalisation de la teneur en liquide de la bande est prévu après le ou le dernier dispositif d'application, vu en direction de l'avancement de la bande, ce dispositif d'égalisation comprenant comme partie égalisante active une fente formée entre deux surfaces stationnaires ou mobiles, l'une des deux surfaces étant ajustable contre l'autre pour le réglage et l'ajustement de l'épaisseur de la fente.

9. Dispositif selon la revendication 8, caractérisé en ce que le dispositif d'égalisation comprend deux cylindres dont au moins un est entraîné en rotation, et qu'un cylindre est logé de façon à être déplaçable par rapport à l'autre, ces deux cylindres formant la fente d'égalisation.

10. Dispositif selon la revendication 8, caractérisé en ce que le dispositif d'égalisation comprend deux pièces façonnées dont les surfaces intérieures faisant face l'une à l'autre s'approchent dans le sens de l'avance de la bande pour former la fente d'égalisation, une des pièces façonnées étant fixe et l'autre étant mobile par rapport à la première pour permettre l'ajustement de l'épaisseur de la fente, toutes les surfaces venant en contact avec la bande étant pourvues d'un revêtement antifriction.

11. Dispositif selon la revendication 8, caractérisé en ce qu une sonde de liquide est montée avant la fente d'égalisation, vu dans le sens de l'avance de la bande, servant à la détection périodique des conditions régnant avant la fente sur la largeur de celle-ci.

12. Dispositif selon la revendication 9, caractérisé en ce qu un des cylindres est équipé de moyens de chauffage ou de réfrigération.

13. Dispositif selon la revendication 11, caractérisé en ce qu un dispositif de réglage est prévu connecté à la sonde de liquide et au mécanisme de commande de la surface mobile de la fente.

14. Dispositif selon l'une quelconque des revendications 8 à 13, caractérisé en ce que deux organes sont prévus pour mesurer le poids par unité de surface de la bande, l'un d'eux étant monté avant le ou le premier dispositif d'application de liquide, et l'autre après le ou le dernier dispositif d'application de liquide.

15. Dispositif selon l'une quelconque des revendications 8 à 14, caractérisé en ce qu' une série de rouleaux étaleurs et élargisseurs pour la bande est montée avant le ou le premier dispositif d'application de liquide.
